# EUROPÄISCHE PATENTSCHRIFT

(11) **EP 2 678 472 B1**
(45) Veröffentlichungstag und Bekanntmachung des Hinweises auf die Patenterteilung: **02.03.2016**
(21) Anmeldenummer: 11778915.6
(22) Anmeldetag: 07.11.2011
(51) Int. Cl.: D21F 7/08, D21F 3/04

(54) **PRESSENPARTIE EINER MASCHINE ZUR HERSTELLUNG EINER FASERSTOFFBAHN UND VERFAHREN ZUR HERSTELLUNG EINER FASERSTOFFBAHN**
PRESS SECTION OF A MACHINE FOR PRODUCING A FIBROUS WEB AND METHOD FOR PRODUCING A FIBROUS WEB
SECTION DE PRESSE D'UNE MACHINE À FABRIQUER UNE BANDE DE MATIÈRE FIBREUSE ET PROCÉDÉ DE FABRICATION D'UNE BANDE DE MATIÈRE FIBREUSE

(30) Priorität: 23.02.2011 DE 102011004568
(43) Veröffentlichungstag der Anmeldung: 01.01.2014
(73) Patentinhaber: Voith Patent GmbH, 89522 Heidenheim (DE)
(72) Erfinder: ERKELENZ, Marc, 89231 Neu-Ulm (DE); MÖDL, Peter, 73033 Göppingen (DE); GRONYCH, Daniel, 89522 Heidenheim (DE)
(86) Internationale Anmeldenummer: PCT/EP2011/069516
(87) Internationale Veröffentlichungsnummer: WO 2012/113466

(56) Entgegenhaltungen:
- WO-A1-2004/022845
- DE-A1-102008 043 917
- US-A1- 2005 136 763

## Beschreibung

Die Erfindung betrifft eine Pressenpartie zur Entwässerung einer Faserstoffbahn, insbesondere einer Papier-, Karton- oder Tissuebahn, in einer Maschine zur Herstellung derselben, in der nur ein einziger Pressnip vorgesehen ist, wobei der Pressnip gebildet ist von einer Schuhpresswalze und einer Gegenwalze, und die Schuhpresswalze einen umlaufenden flexiblen Mantel und ein Presselement aufweist, welches von innen an den Mantel anpressbar ist und damit den Mantel gegen die Gegenwalze drücken kann, und wobei die Faserstoffbahn zusammen mit wenigstens einem ersten Filz durch den Pressnip geführt werden kann.

Weiterhin betrifft die Erfindung ein Verfahren zur Herstellung einer Faserstoffbahn, insbesondere einer Papier-, Karton- oder Tissuebahn, mit Hilfe einer solchen Pressenpartie.

Die Faserstoffbahn wird zusammen mit einem Filz oder zwischen zwei Filzen, die für sich gesehen endlos umlaufend sind, durch den Nip geführt. Durch die Presskraft, mit der die Schuhpresswalze und die Gegenwalze aneinander gedrückt werden, wird Wasser aus der Faserstoffbahn in den Filz gedrückt und somit die Faserstoffbahn entwässert.

Bekannt ist eine solche Pressenpartie zum Beispiel aus den Druckschriften WO2004/022 845 A1 sowie EP 1072721 A1, welche eine Pressenpartie mit nur einem einzigen Schuhpressnip beschreiben. Der Schuhpressnip weist eine gegenüber einfachen Walzenpressnips verlängerte Presszone auf. Die Niplänge ist gleichbedeutend mit der Länge der Presszone, die durch das Presselement, den sogenannten Schuh vorgegeben wird. Dabei ergibt sich für die Faserstoffbahn beim Durchlaufen der Presse eine höhere Verweilzeit im Nip, also in der Presszone. Und somit kann mehr Wasser ausgepresst werden.

Für holzfreie Papiere aus Zellstoff, welcher leicht entwässerbar ist, werden solche Pressenpartien bei Maschinen mit mittlerer Produktionsgeschwindigkeit erfolgreich eingesetzt. Ein Beispiel dafür sind Maschinen zur Herstellung von Kopierpapier oder Schreibpapier. Bei anderen Papiersorten aus nicht so leicht zu entwässernden Faserstoffen erreichen Pressenpartien mit nur einem einzigen Pressnip nach dem Stand der Technik allerdings keine ausreichende Entwässerung und können deshalb nicht eingesetzt werden. Ein zu geringer Trockengehalt nach Presse führt zu schlechtem Bahnlauf und häufigen Abrissen. Für solche Papiersorten werden Pressenpartien mit mehreren Pressnips und dementsprechend mehreren Press- und Gegenwalzen eingesetzt.

Die erforderlichen Preßfilze werden beispielsweise in der US 2005/13 67 63 A1 oder der DE 10 2008 043917 A1 beschrieben, können aber beim Einsatz in Pressenpartien mit nur einem Pressnip nicht befriedigen.

Die Aufgabe der Erfindung ist es, eine Pressenpartie mit nur einem einzigen Pressnip so weiterzuentwickeln, dass sie für die Entwässerung von Faserstoffbahnen aus schwieriger zu entwässerndem Faserstoff eingesetzt werden kann und dabei ein ausreichender Trockengehalt erzielt wird, sowie ein Verfahren zur Herstellung einer Faserstoffbahn mit einer solchen Pressenpartie bereitzustellen.

Die Aufgabe wird erfindungsgemäß dadurch gelöst, dass der erste Filz der beanspruchten Pressenpartie eine Grundstruktur umfasst, die wenigstens eine Lage aus ausschließlich gezwirnten Monofilament-Fäden und wenigstens eine nicht-gewebte Lage bestehend aus einer Schar von Fäden aufweist, wobei die Fäden der einen Lage im Wesentlichen in Bahnlaufrichtung ausgerichtet ist. Der erste Filz kann dabei ein Oberfilz oder ein Unterfilz in der Pressenpartie sein. Aufgrund von Technikumsversuchen wurde erkannt, dass die Entwässerungsleistung des einen Pressnips deutlich verbessert werden kann, wenn ein gezielt daraufhin optimierter Filz, wie oben beschrieben, verwendet wird. Die Grundstruktur mit einer Lage aus Monofilament-Fäden bietet weniger innere Oberfläche und die nicht-gewebte Lage weist keine Kreuzungspunkte mit Quer- oder Diagonalfäden auf, so dass insgesamt weniger Feinstoffe oder Schmutzpartikel sich ablagern und der Filz weniger verschmutzt als bei Filzen mit einer Grundstruktur aus Lagen mit Multifilament-Fäden oder aus gewebten Lagen. Da schwieriger zu entwässernde Faserstoffe, wie zum Beispiel stark ausgemahlene Zellstoffe oder Holzstoffe oder altpapierhaltige Stoffe, eine große Menge an Feinstoffen oder Schmutzpartikeln enthalten, werden diese von der Faserstoffbahn bei der Entwässerung in den Filz gespült. Wenn sie sich dort nicht ablagern können, behält der Filz seine guten Entwässerungseigenschaften bei und es wird ein hoher Trockengehalt erreicht.

Dieser Filz wird im Schuhpressnip im Gegensatz zu Filzen mit einer Grundstruktur aus gewebten Lagen auch weniger kompaktiert und behält deshalb im Nip seine für die Entwässerung wichtige Durchlässigkeit bei, was besonders bei Schuhpressnips aufgrund der längeren Verweilzeit und der hohen Last in der Presszone wichtig ist. Zusätzlich behält er über eine längere Laufzeit, d.h. auch bei zahlreichen Umläufen, die notwendige Durchlässigkeit und muss nicht so schnell gewechselt werden. Die Technikumsversuche haben auch gezeigt, dass andere Filze bei solch einer Anwendung sehr schnell, zum Teil innerhalb von wenigen Stunden, so stark verschmutzen, dass die Entwässerungsleistung in nicht tolerierbarer Weise abfällt. Bei manchen Filzen erreicht die Pressenpartie von Anfang an keine zufriedenstellende Entwässerung.

Die Grundstruktur eines Filzes dient dazu, die Zugfestigkeit in Bahnlaufrichtung und in Querrichtung zu gewährleisten. Sie besteht aus gezwirnten Fäden, die entweder zu einer gewebten Lage verarbeitet werden oder zu einer nichtgewebten sogenannten Gelege-Lage verarbeitet werden. Die Grundstruktur kann mehrere Lagen aufweisen. Die Fäden bestehen aus mehreren einzelnen Garnfäden, die miteinander verzwirnt sind. Die einzelnen Garnfäden können Monofilamente sein, also jeweils ein einzelner kompakter Garnfaden, oder Multifilamente, also aus vielen einzelnen sehr feinen Filamentfasern gezwirnt oder gesponnenen sein. Die Monofilamente haben bevorzugt einen Durchmesser von 0,1 bis 0,5 mm. Mit Monofilament-Fäden ist gemeint, wenn alle Garnfäden Monofilamente sind. Mit Multifilament-Fäden ist gemeint, dass einer oder mehrere Garnfäden Mulitfilamente oder ein wiederum in sich aus einzelnen Fasern gezwirnter Garnfaden sind. Um die gewünschte Zugfestigkeit zu erreichen, ist es bei sogenannten Gelege-Lagen wichtig, dass zumindest eine Lage so angeordnet ist, dass die Fäden nicht mehr als 10°, bevorzugt nicht mehr als 5° von der Bahnlaufrichtung abweichen.

Ein weiterer Vorteil der erfindungsgemäßen Pressenpartie ist, dass gegenüber der sonst für schwieriger entwässerbare Faserstoffbahnen notwendigen Mehrnip-Pressenpartie Antriebsenergie in der Presse eingespart werden kann. Weiterhin fallen in einer Einnip-Presse weniger Filz-, Betriebs- und Instandhaltungskosten an.

Von Vorteil ist es, wenn auch ein zweiter Filz, und damit alle Filze der Einnip-Pressenpartie, eine Grundstruktur umfasst, die wenigstens eine Lage aus ausschließlich gezwirnten Monofilament-Fäden und wenigstens eine nicht-gewebte Lage bestehend aus einer Schar von Fäden aufweist, wobei die Fäden der einen Lage im Wesentlichen in Bahnlaufrichtung ausgerichtet sind. Auch hier sollte die Abweichung zur Bahnlaufrichtung höchstens 10°, bevorzugt höchsten 5° betragen. Durch den ersten und den zweiten so ausgebildeten Filz wird die Entwässerungsleistung der Pressenpartie in beide Richtungen nach oben und nach unten verbessert.

Die Entwässerungsleistung wird auch verbessert, wenn der erste und/oder ein zweiter Filz eine Grundstruktur mit wenigsten drei Lagen aufweist. Dadurch kann der Filz stabiler gemacht werden.

Die Verschmutzungsneigung des Filzes wird weiter reduziert und damit die Entwässerung zusätzlich verbessert, wenn der erste und/oder der zweite Filz eine Grundstruktur aufweist, in der alle Lagen ausschließlich aus gezwirnten Monofilament-Fäden bestehen. Dadurch wird die innere Oberfläche, die Partikel anlagern könnte, weiter verringert.

Ebenso positiv wirkt es sich aus, wenn der erste und/oder der zweite Filz eine Grundstruktur aufweist, in der alle Lagen nicht-gewebt sind. Dadurch wird der Filz mit einer erheblichen Kompaktionsresistenz ausgestattet.

Auf die Grundstruktur eines Filzes werden eine oder mehrere Vlieslagen aus verfilzten und vernadelten Fasern aufgebracht, um eine gleichmäßigere Druckverteilung im Nip zu erreichen und um keine Markierung des Grundgewebes in der Faserstoffbahn zu erzeugen. Es können auch gezielt Teile der Vlieslagen in die Grundstruktur integriert sein und sich zwischen den Lagen oder sogar innerhalb der Lagen zwischen den Fäden befinden. Dadurch kann die Porosität der Grundstruktur gezielt verändert oder eingestellt werden. Die Vlieslagen unterscheiden sich durch die Feinheit der zur Herstellung verwendeten Fasern. Die gängige Einheit zur Angabe der Faserfeinheit ist die Angabe des Fasergewichts pro Länge in dtex nach der Norm ISO 1144. 1 dtex entspricht 1 Gramm pro 10 000 m.

Vorteilhaft ist es, wenn der erste und/oder der zweite Filz eine Grobvliesschicht aufweist, welche aus groben Fasern aufgebaut ist, die eine Faserfeinheit zwischen 67 und 200 dtex haben. Dadurch wird schon eine gewisse Druckverteilung im Filz erreicht, ohne dass eine zu starke Filterung und Zurückhaltung von Feinstoffen und Schmutzpartikeln erfolgt. Das Grobvlies kann dabei in die Grundstruktur integriert sein, so dass zu große Zwischenräume in der Grundstruktur ausgefüllt werden oder es ist als Zwischenlage zwischen zwei Lagen der Grundstruktur angeordnet, so dass auch hier schon eine Druckverteilung erfolgt. Die Grobvliesschicht kann allerdings auch auf die Grundstruktur aufgelegt sein, bevorzugt auf der Seite die der Faserstoffbahn zugewandt ist, oder sie umschließt sogar die Grundstruktur oder einzelne Lagen der Grundstruktur, so dass diese im Grobvlies eingebettet sind. Der Effekt ist besonders positiv, wenn die Grobvliesschicht aus einer oder mehreren Lagen besteht, wobei jede Lage ein Flächengewicht von mindestens 100 g/m², bevorzugt von mindestens 150 g/m² hat. Das Gewicht der gesamten Grobvliesschicht liegt bevorzugt zwischen 100 g/m² und 600 g/m².

Um eine möglichst gleichmäßige Entwässerung und Druckverteilung zu bekommen, sollte die Grobvliesschicht als ganzes keine bevorzugte Ausrichtung haben. Das kann beispielsweise dadurch erreicht werden, dass das Grobvlies aus einer oder mehreren Lage besteht, die als Wirrvlies ausgeführt sind. Ein Wirrvlies ist eine Vlieslage, in der die Fasern keine bevorzugte Ausrichtung haben also in alle Richtungen durcheinander liegen. Andererseits kann die Grobvliesschicht auch aus mindestens zwei Lagen bestehen, die zwar für sich eine Vorzugsrichtung der Fasern haben, die aber so übereinander gelegt werden, dass die Vorzugsrichtungen um mindestens 5°, bevorzugt um mindestens 20° voneinander abweichen. Bei mehr als zwei Lagen ist es insbesondere von Vorteil, wenn die jeweils benachbarten Lagen um mindestens 5°, bevorzugt um mindestens 20° voneinander abweichen.

Weiterhin ist es vorteilhaft, wenn der erste und/oder der zweite Filz eine oder mehrere Vliesschichten aufweist, die auf der der Faserstoffbahn zugewandten Seite der Grundstruktur angeordnet sind und die aus Fasern mit einer Faserfeinheit von 22 bis 67 dtex bestehen. Insbesondere in Kombination mit einer Grobvliesschicht kann die Entwässerung dadurch weiter verbessert werden. Erst wenn die Druckverteilung möglichst gleichmäßig über der Fläche erfolgt, kann die Faserstoffbahn gut entwässert werden. Eine zu grobe und nur punktuelle Druckausübung führt nicht nur zu Markierungen, sondern auch zu einer nur mäßigen Entwässerung.

Um eine gute Fixierung der Vliesschichten oder der Grobvliesschicht auf der Grundstruktur zu erreichen, können diese Schichten neben Polyamidfasern auch Schmelzfasern enthalten. Schmelzfasern sind teilweise oder ganz aus Polymer, welches eine niedrigere Erweichungs- oder Schmelztemperatur hat. Sie können auch als sogenannte BiCo- oder Bi-Komponenten-Fasern ausgebildet sein, wobei dann der Kern aus Polyamid und der Mantel aus dem niedriger schmelzenden Polymer gebildet ist. Bevorzugt liegt die Erweichungs- oder Schmelztemperatur der Schmelzfaser zwischen 90 und 140°C. Beim Thermofixieren der Filze wird diese Temperatur erreicht, so dass die Schmelzfasern weich werden und als Kleber wirken.

Ein Filz, so wie er bisher beschrieben ist, würde zu Beginn, wenn er neu in die Maschine eingebaut ist, noch keine gute Entwässerung liefern. Das wäre erst nach einiger Zeit der Fall, wenn die obersten Vliesschichten so komprimiert sind, dass die Druckverteilung auf die Faserstoffbahn sehr gleichmäßig wird. Um diesen Nachteil zu Beginn nach einem Filzwechsel zu vermeiden, kann der erste und/oder der zweite Filz eine Feinvliesschicht auf der der Faserstoffbahn zugewandten Filzoberfläche haben, die aus Fasern mit einer Faserfeinheit von höchstens 11 dtex besteht. Diese Feinvliesschicht kann recht dünn, beispielsweise weniger als 100 g/m², bevorzugt weniger als 50 g/m² sein und kann während der ersten Zeit im Betrieb abgerieben oder durch Hochdruck-Reinigungsspritzrohre abgetragen werden. Sie ist nur während der recht kurzen Zeit des Einlaufens notwendig.

Durch die geeignete Kombination von Grobvliesschicht, Vliesschicht und dünner Feinvliesschicht kann der Filz in der erfindungsgemäßen Pressenpartie noch besser an die speziellen Bedingungen angepasst werden, so dass er ein gutes Anlaufverhalten, eine gute Entwässerung auch bei schwer entwässerbaren Faserstoffen und ein gutes Langzeitverhalten auch bei hoher Feinstoff- und Schmutzpartikelfracht aufweist.

Die Aufgabe wird für das Verfahren erfindungsgemäß dadurch gelöst, dass eine erfindungsgemäße Pressenpartie nach einem der Ansprüche 1 bis 14 eingesetzt wird, wobei der Faserstoff, der zur Herstellung der Faserstoffbahn verwendet wird, zu mindestens 60%, bevorzugt zu mindestens 80% aus Altpapier gewonnen wurde. Bei einem solchen Faserstoff mit hoher Schmutzfracht wirken sich die Vorteile der Erfindung besonders stark aus. Der Faserstoff kann dabei direkt aus recyceltem Altpapier bestehen, das heißt ohne Deinking also ohne Druckfarbentfernung hergestellt, oder aus einem gereinigten Altpapier, das eine Deinking-Anlage mit Flotation oder Waschstufe durchlaufen hat.

Besonders vorteilhaft wirkt sich der Einsatz der erfindungsgemäßen Presse bei der Herstellung von Zeitungsdruckpapier mit einem Flächengewicht von 30 bis 52 g/m² oder bei Verpackungspapier mit einem Flächengewicht von 70 bis 120 g/m² aus. Für diese Papiere werden bisher Pressenpartien mit zwei, drei oder sogar vier Pressnips benötigt.

Anhand von Ausführungsbeispielen werden weitere vorteilhafte Merkmale der Erfindung erläutert unter Bezugnahme auf die Zeichnungen. Sie zeigen
- in **Fig.1**: Schematischer Querschnitt eines möglichen Filzes; wie er in einer erfindungsgemäßen Pressenpartie eingesetzt werden könnte
- in **Fig.2a**, **2b, 2c**: Schematische Querschnitte von Monofilament-Fäden mit 9, 4 bzw. 6 Garnfäden
- in **Fig.3a**: Monofilament
- in **Fig.3b**: Multifilament
- in **Fig.3c**: Multifilament-Faden aus sechs Garnfäden, wovon einer ein Multifilament ist
- in **Fig.4**: Ausführung einer erfindungsgemäßen Pressenpartie

Nachfolgend werden die Figuren detaillierter beschrieben.

Fig.1 zeigt den Aufbau eines möglichen Filzes 5.1 im Querschnitt. Die Grundstruktur 12 besteht hier aus zwei Lagen 12.1 und 12.2, wovon bei einer, nämlich bei der Lage 12.1, die Fäden in Bahnlaufrichtung 1a ausgerichtet sind und wobei in diesem Fall beide Lagen aus Monofilament-Fäden (20 und 20.1) bestehen. Die Grobvliesschicht 13 ist zwischen den Grundstruktur-Lagen als Zwischenschicht angeordnet. Dabei kann die Grobvliesschicht 13 aus einer oder aus mehreren Lagen aufgebaut sein. Insgesamt ist das Gewicht der Grobvliesschicht 13 zwischen 100 g/m² und 600 g/m². Auf der der Faserstoffbahn zugewandten Seite befinden sich zwei weitere Vliesschichten 14, 15 und eine Feinvliesschicht 16. Auf der Laufseite des Filzes ist eine Vliesschicht 17 aufgebracht. Durch diese Kombination wird eine sehr gute Entwässerung über die gesamte Laufzeit des Filzes erreicht. In den Vliesschichten 14, 15, 17 und/oder in der Grobvliesschicht 13 können sogenannte Schmelzfasern enthalten sein, die dazu dienen die Vliesschichten bei der Herstellung des Filzes auf der Grundstruktur zu fixieren.

Die Monofilament-Fäden können aus unterschiedlich vielen einzelnen Garnfäden, die miteinander verzwirnt werden, hergestellt sein. In **Fig.2a** ist ein Monofilament-Faden 20.2 dargestellt mit 9 Garnfäden, in **Fig.2b** ein Monofilament-Faden 20.3 mit 4 Garnfäden und in **Fig.2c** ein Monofilament-Faden 20.4 mit 6 Garnfäden. Alle Garnfäden sind Monofilamente 21.1, 21.2, 21.3.

**Fig.3a** zeigt beispielhaft ein Monofilament 21.4 wie es als Garnfaden verwendet werden kann. **Fig. 3b** zeigt im Vergleich dazu ein Multifilament 22.1, welches aus zahlreichen feinen Einzelfasern verzwirnt oder gesponnen ist.

In **Fig.4** ist eine mögliche Ausführungsform für eine erfindungsgemäße Pressenpartie 10 gezeigt. Die Schuhpresswalze 2 bildet mit der Gegenwalze 3 den Pressnip, indem das Presselement 4, der sogenannte Schuh, von innen an den Mantel 7 gedrückt wird und damit den Mantel mit der Gegenwalze 3 in Kontakt bringt. Der Oberfilz 5 läuft um die Saugwalze 8 und transportiert die Faserstoffbahn 1, die aus einer Blattbildungseinheit kommt, zum Pressnip, welchen die Faserstoffbahn 1 im Sandwich zwischen Unterfliz 6 und Oberfilz 5 durchläuft. Danach werden die Filze 5, 6 auf der Saugwalze 9 getrennt und die Faserstoffbahn, 1 läuft mit dem Unterfilz 6 weiter. Die Faserstoffbahn 1 wird danach zu einer nicht dargestellten Trockenpartie weitergeführt. Beide Filze 5, 6 laufen endlos um, was ebenfalls nicht dargestellt ist. Der erste Filz kann der Oberfilz 5 oder der Unterfilz 6 sein.

In einer anderen erfindungsgemäßen Ausführung kann die Schuhpresswalze auch als untere Walze und die Gegenwalze als obere Walze angeordnet sein.

### Bezugszeichenliste

- 1: Faserstoffbahn
- 1 a: Bahnlaufrichtung
- 2: Schuhpresswalze
- 3: Gegenwalze
- 4: Presselement
- 5, 5.1, 6: Filz
- 7: Mantel
- 8, 9: Saugwalzen
- 10: Pressenpartie
- 11: der Faserstoffbahn zugewandte Filzoberfläche
- 12: Grundstruktur 1
- 12.1, 12.2: Lagen der Grundstruktur
- 13: Grobvlies
- 14, 15, 17: Vliesschichten
- 16: Feinvliesschicht
- 20, 20.1, 20.2, 20.3, 20.4: Monofilament-Faden
- 21.1, 21.2, 21.2, 21.3, 21.4, 21.5: Monofilament
- 22.1, 22.2: Multifilament
- 23: Multifilament-Faden

## Patentansprüche

1. Pressenpartie (10) zur Entwässerung einer Faserstoffbahn (1), insbesondere einer Papier-, Karton- oder Tissuebahn, in einer Maschine zur Herstellung derselben, in der nur ein einziger Pressnip vorgesehen ist, wobei der Pressnip gebildet ist von einer Schuhpresswalze (2) und einer Gegenwalze (3), und die Schuhpresswalze (2) einen umlaufenden flexiblen Mantel (7) und ein Presselement (4) aufweist, welches von innen an den Mantel (7) anpressbar ist und damit den Mantel (7) gegen die Gegenwalze (3) drücken kann, und wobei die Faserstoffbahn (1) zusammen mit wenigstens einem ersten Filz (5, 5.1, 6) durch den Pressnip geführt werden kann,
**dadurch gekennzeichnet,**
**dass** der erste Filz (5, 5.1, 6) eine Grundstruktur (12) umfasst, die wenigstens eine Lage (12.1, 12.2) aus ausschließlich gezwirnten Monofilament-Fäden (20, 20.1, 20.2, 20.3, 20.4) und wenigstens eine nicht-gewebte Lage (12.1, 12.2) bestehend aus einer Schar von Fäden (20, 20.1, 20.2, 20.3, 20.4) aufweist, wobei die Fäden der einen Lage im Wesentlichen in Bahnlaufrichtung ausgerichtet sind.

2. Pressenpartie nach Anspruch 1
**dadurch gekennzeichnet,**
**dass** die Pressenpartie (10) einen zweiten Filz (5, 5.1, 6) mit einer Grundstruktur (12) umfasst, die wenigstens eine Lage (12.1, 12.2) aus ausschließlich gezwirnten Monofilament-Fäden (20, 20.1, 20.2, 20.3, 20.4) und wenigstens eine nicht-gewebte Lage (12.1, 12.2) bestehend aus einer Schar von Fäden (20, 20.1, 20.2, 20.3, 20.4) aufweist, wobei die Fäden der einen Lage im Wesentlichen in Bahnlaufrichtung ausgerichtet sind.

3. Pressenpartie nach einem der vorherigen Ansprüche
**dadurch gekennzeichnet,**
**dass** wenigstens ein Filz (5, 5.1, 6) eine Grundstruktur (12) mit wenigstens drei Lagen (12.1, 12.2) aufweist.

4. Pressenpartie nach einem der vorherigen Ansprüche
**dadurch gekennzeichnet,**
**dass** wenigstens ein Filz (5, 5.1, 6) eine Grundstruktur (12) aufweist, in der alle Lagen (12.1, 12.2) ausschließlich aus gezwirnten Monofilament-Fäden (20, 20.1, 20.2, 20.3, 20.4) bestehen.

5. Pressenpartie nach einem der vorherigen Ansprüche
**dadurch gekennzeichnet,**
**dass** wenigstens ein Filz (5, 5.1, 6) eine Grundstruktur (12) aufweist, in der alle Lagen (12.1, 12.2) nicht-gewebt sind.

6. Pressenpartie nach einem der vorherigen Ansprüche
**dadurch gekennzeichnet,**
**dass** wenigstens ein Filz (5, 5.1, 6) eine Grobvliesschicht (13) aufweist, welche aus Fasern mit einer Faserfeinheit zwischen 67 dtex und 200 dtex besteht.

7. Pressenpartie nach Anspruch 6
**dadurch gekennzeichnet,**
**dass** die Grobvliesschicht (13) in die Grundstruktur integriert ist und zumindest teilweise zwischen zwei Lagen (12.1, 12.2) der Grundstruktur (12) vorgesehen ist.

8. Pressenpartie nach Anspruch 6
**dadurch gekennzeichnet,**
**dass** zumindest eine Lage (12.1, 12.2) der Grundstruktur (12) in die Grobvliesschicht (13) eingebettet oder von der Grobvliesschicht (13) umschlossen ist.

9. Pressenpartie nach Anspruch 6
**dadurch gekennzeichnet,**
**dass** die Grobvliesschicht (13) aus einer oder mehreren Lagen besteht und jede Lage ein Flächengewicht von mindestens 100 g/m², bevorzugt von mindestens 150 g/m² besitzt.

10. Pressenpartie nach Anspruch 6
**dadurch gekennzeichnet,**
**dass** die Grobvliesschicht (13) aus einer oder mehreren Lagen besteht, die als sogenanntes Wirrvlies, bei dem die Fasern ohne eine Vorzugsrichtung angeordnet sind, ausgeführt sind.

11. Pressenpartie nach Anspruch 6
**dadurch gekennzeichnet,**
**dass** die Grobvliesschicht (13) aus mindestens zwei Lagen besteht, die jeweils eine Vorzugsrichtung aufweisen, in die ein Großteil der Fasern ausgerichtet ist, wobei die Vorzugsrichtungen der zwei Lagen um mindestens 5°, bevorzugt mindestens 20° von einander abweichen.

12. Pressenpartie nach einem der vorherigen Ansprüche
**dadurch gekennzeichnet,**
**dass** wenigstens ein Filz (5, 5.1, 6) eine oder mehrere Vliesschichten (14, 15, 17) aufweist, welche bezogen auf die Grundstruktur (12) auf der der Faserstoffbahn zugewandten Seite vorgesehen sind und welche aus Fasern mit einer Faserfeinheit zwischen 22 dtex und 67 dtex bestehen.

13. Pressenpartie nach einem der vorherigen Ansprüche
**dadurch gekennzeichnet,**
**dass** in einer Vliesschicht (14, 15, 17) wenigstens eines Filzes (5, 5.1, 6) Schmelzfasern und Polyamidfasern enthalten sind, wobei die Schmelzfasern zumindest teilweise eine niedrigere Erweichungs- oder Schmelztemperatur aufweisen als die Polyamidfasern.

14. Pressenpartie nach einem der Ansprüche 6 bis 13,
**dadurch gekennzeichnet,**
**dass** in einer Grobvliesschicht (13) wenigstens eines Filzes (5, 5.1, 6) Schmelzfasern und Polyamidfasern enthalten sind, wobei die Schmelzfasern zumindest teilweise eine niedrigere Erweichungs- oder Schmelztemperatur aufweisen als die Polyamidfasern.

15. Pressenpartie nach einem der vorherigen Ansprüche
**dadurch gekennzeichnet,**
**dass** wenigstens ein Filz (5, 5.1, 6) eine Feinvliesschicht (16) aufweist, welche an der der Faserstoffbahn zugewandten Filzoberfläche (11) vorgesehen ist und aus Faser mit einer Faserfeinheit von höchstens 11 dtex besteht.

16. Verfahren zur Herstellung einer Faserstoffbahn, insbesondere einer Papier-, Karton-, oder Tissuebahn, mit Hilfe einer Pressenpartie (10) nach einem der vorherigen Ansprüche, wobei
der Faserstoff, der für die Herstellung der Faserstoffbahn (1) verwendet wird, zu mindestens 60%, bevorzugt zu mindestens 80% aus Altpapier gewonnen wurde.

17. Verfahren nach Anspruch 16
**dadurch gekennzeichnet,**
**dass** die Faserstoffbahn (1) eine Zeitungsdruckpapierbahn mit einem Flächengewicht zwischen 30 und 52 g/m², oder eine Verpackungspapierbahn mit einem Flächengewicht von 70 bis 120 g/m² ist.

## Claims

1. Press section (10) for dewatering a fibrous web (1), in particular a paper, board or tissue web, in a machine for producing the same, in which only a single press nip is provided, where the press nip is formed by a shoe press roll (2) and a mating roll (3), and where the shoe press roll (2) has a revolving flexible shell (7) and a pressing element (4), which can be pressed against the shell (7) from inside and can therefore press the shell (7) against the mating roll (3), and where the fibrous web (1) can be guided through the press nip together with at least one first felt (5, 5.1, 6),
**characterized in that**
the first felt (5, 5.1, 6) has a base structure (12) which has at least one layer (12.1, 12.2) of exclusively twisted monofilament threads (20, 20.1, 20.2, 20.3, 20.4) and at least one non-woven layer (12.1, 12.2) composed of a multitude of threads (20, 20.1, 20.2, 20.3, 20.4), wherein the threads of the one layer are aligned substantially in the web running direction.

2. Press section according to Claim 1,
**characterized in that**
the press section (10) comprises a second felt (5, 5.1, 6) having a base structure (12) which has at least one layer (12.1, 12.2) of exclusively twisted monofilament threads (20, 20.1, 20.2, 20.3, 20.4) and at least one non-woven layer (12.1, 12.2) composed of a multitude of threads (20, 20.1, 20.2, 20.3, 20.4), wherein the threads of the one layer are aligned substantially in the web running direction.

3. Press section as claimed in one of the preceding claims,
**characterized in that**
at least one felt (5, 5.1, 6) has a base structure (12) with at least three layers (12.1, 12.2).

4. Press section according to one of the preceding claims,
**characterized in that**
at least one felt (5, 5.1, 6) has a base structure (12) in which all the layers (12.1, 12.2) are composed exclusively of twisted monofilament threads (20, 20.1, 20.2, 20.3, 20.4).

5. Press section according to one of the preceding claims,
**characterized in that**
at least one felt (5, 5.1, 6) has a base structure (12) in which all the layers (12.1, 12.2) are non-woven.

6. Press section according to one of the preceding claims,
**characterized in that**
at least one felt (5, 5.1, 6) has a coarse non-woven layer (13) which is composed of fibres having a fibre fineness between 67 dtex and 200 dtex.

7. Press section according to Claim 6,
**characterized in that**
the coarse non-woven layer (13) is integrated into the base structure and is provided at least partly between two layers (12.1, 12.2) of the base structure (12).

8. Press section according to Claim 6,
**characterized in that**
at least one layer (12.1, 12.2) of the base structure (12) is embedded in the coarse non-woven layer (13) or is enclosed by the coarse non-woven layer (13).

9. Press section according to Claim 6,
**characterized in that**
the coarse non-woven layer (13) comprises one or more layers and each layer has a weight per unit area of at least 100 g/m² , preferably of at least 150 g/m².

10. Press section according to Claim 6,
**characterized in that**
the coarse non-woven layer (13) comprises one or more layers which are formed as a so-called random non-woven, in which the fibres are arranged without any preferential direction.

11. Press section according to Claim 6,
**characterized in that**
the coarse non-woven layer (13) comprises at least two layers, which each have a preferential direction in which a major part of the fibres is aligned, wherein the preferential directions of the two layers deviate from each other by at least 5°, preferably at least 20°.

12. Press section according to one of the preceding claims,
**characterized in that**
at least one felt (5, 5.1, 6) has one or more non-woven layers (14, 15, 17) which, in relation to the base structure (12), are provided on the side facing the fibrous web and which are composed of fibres with a fibre fineness between 22 dtex and 67 dtex.

13. Press section according to one of the preceding claims,
**characterized in that**
melt fibres and polyamide fibres are contained in one non-woven layer (14, 15, 17) of at least one felt (5, 5.1, 6), wherein at least some of the melt fibres have a lower softening or melting temperature than the polyamide fibres.

14. Press section according to one of Claims 6 to 13,
**characterized in that**
melt fibres and polyamide fibres are contained in one coarse non-woven layer (13) of at least one felt (5, 5.1, 6), wherein at least some of the melt fibres have a lower softening or melting temperature than the polyamide fibres.

15. Press section according to one of the preceding claims,
**characterized in that**
at least one felt (5, 5.1, 6) has a fine non-woven layer (16), which is provided on the felt surface (11) facing the fibrous web and is composed of fibres with a fibre fineness of at most 11 dtex.

16. Method for producing a fibrous web, in particular a paper, board or tissue web, with the aid of a press section (10) according to one of the preceding claims, wherein
at least 60%, preferably at least 80%, of the fibrous material which is used for the production of the fibrous web (1) has been obtained from paper for recycling.

17. Method according to Claim 16,
**characterized in that**
the fibrous web (1) is a newsprint paper web with a grammage between 30 and 52 g/m² , or a packaging paper web with a grammage of 70 to 120 g/m².

## Revendications

1. Section de presse (10) pour l'essorage d'une bande de matière fibreuse (1), en particulier d'une bande de papier, de carton ou d'essuie-tout, dans une machine de fabrication de celle-ci dans laquelle il n'est prévu qu'une seule emprise de presse, dans laquelle l'emprise de presse est formée par un rouleau de presse à sabot (2) et un contre-rouleau (3), et le rouleau de presse à sabot (2) présente une enveloppe flexible périphérique (7) et un élément de presse (4), qui peut être pressé de l'intérieur sur l'enveloppe (7) et qui peut ainsi pousser l'enveloppe (7) contre le contre-rouleau (3), et dans laquelle la bande de matière fibreuse (1) peut être guidée à travers l'emprise de presse de concert avec au moins un premier feutre (5, 5.1, 6), **caractérisée en ce que** le premier feutre (5, 5.1, 6) comprend une structure de base (12), qui présente au moins une couche (12.1, 12.2) en fils mono-filament exclusivement retordus (20, 20.1, 20.2, 20.3, 20.4) et au moins une couche non tissée (12.1, 12.2) se composant d'un faisceau de fils (20, 20.1, 20.2, 20.3, 20.4), dans laquelle les fils de ladite une couche sont orientés essentiellement dans la direction de défilement de la bande.

2. Section de presse selon la revendication 1, **caractérisée en ce que** la section de presse (10) comprend un deuxième feutre (5, 5.1, 6) avec une structure de base (12), qui présente au moins une couche (12.1, 12.2) en fils mono-filament exclusivement retordus (20, 20.1, 20.2, 20.3, 20.4) et au moins une couche non tissée (12.1, 12.2) se composant d'un faisceau de fils (20, 20.1, 20.2, 20.3, 20.4), dans laquelle les fils de ladite une couche sont orientés essentiellement dans la direction de défilement de la bande.

3. Section de presse selon l'une quelconque des revendications précédentes, **caractérisée en ce qu'**au moins un feutre (5, 5.1, 6) présente une structure de base (12) avec au moins trois couches (12.1, 12.2).

4. Section de presse selon l'une quelconque des revendications précédentes, **caractérisée en ce qu'**au moins un feutre (5, 5.1, 6) présente une structure de base (12), dans laquelle toutes les couches (12.1, 12.2) se composent exclusivement de fils mono-filament retordus (20, 20.1, 20.2, 20.3, 20.4).

5. Section de presse selon l'une quelconque des revendications précédentes, **caractérisée en ce qu'**au moins un feutre (5, 5.1, 6) présente une structure de base (12), dans laquelle toutes les couches (12.1, 12.2) sont non tissées.

6. Section de presse selon l'une quelconque des revendications précédentes, **caractérisée en ce qu'**au moins un feutre (5, 5.1, 6) présente une couche non tissée grossière (13), qui se compose de fibres présentant une finesse de fibre comprise entre 67 dtex et 200 dtex.

7. Section de presse selon la revendication 6, **caractérisée en ce que** la couche non tissée grossière (13) est intégrée dans la structure de base et est prévue au moins partiellement entre deux couches (12.1, 12.2) de la structure de base (12).

8. Section de presse selon la revendication 6, **caractérisée en ce qu'**au moins une couche (12.1, 12.2) de la structure de base (12) est noyée dans la couche non tissée grossière (13) ou est enveloppée par la couche non tissée grossière (13).

9. Section de presse selon la revendication 6, **caractérisée en ce que** la couche non tissée grossière (13) se compose d'une ou de plusieurs couches et chaque couche possède un poids par unité de surface d'au moins 100 g/m², et de préférence d'au moins 150 g/m².

10. Section de presse selon la revendication 6, **caractérisée en ce que** la couche non tissée grossière (13) se compose d'une ou de plusieurs couches, qui sont réalisées sous forme de non tissé à fibres embrouillées, dans lequel les fibres sont disposées sans direction préférentielle.

11. Section de presse selon la revendication 6, **caractérisée en ce que** la couche non tissée grossière (13) se compose d'au moins deux couches, qui présentent respectivement une direction préférentielle, dans laquelle une grande partie des fibres sont orientées, dans laquelle les directions préférentielles des deux couches s'écartent l'une de l'autre d'au moins 5°, de préférence d'au moins 20°.

12. Section de presse selon l'une quelconque des revendications précédentes, **caractérisée en ce qu'**au moins un feutre (5, 5.1, 6) présente une ou plusieurs couches non tissées (14, 15, 17) qui, par rapport à la structure de base (12), sont disposées sur le côté tourné vers la bande de matière fibreuse et qui se composent de fibres présentant une finesse de fibres comprise entre 22 dtex et 67 dtex.

13. Section de presse selon l'une quelconque des revendications précédentes, **caractérisée en ce que** des fibres fusibles et des fibres de polyamide sont contenues dans une couche non tissée (14, 15, 17) d'au moins un feutre (5, 5.1, 6), dans laquelle les fibres fusibles présentent au moins en partie une température de ramollissement ou de fusion inférieure à celle des fibres de polyamide.

14. Section de presse selon l'une quelconque des revendications 6 à 13, **caractérisée en ce que** des fibres fusibles et des fibres de polyamide sont contenues dans une couche non tissée grossière (13) d'au moins un feutre (5, 5.1, 6), dans laquelle les fibres fusibles présentent au moins en partie une température de ramollissement ou de fusion inférieure à celle des fibres de polyamide.

15. Section de presse selon l'une quelconque des revendications précédentes, **caractérisée en ce qu'**au moins un feutre (5, 5.1, 6) présente une fine couche non tissée (16), qui est prévue sur la face du feutre (11) tournée vers la bande de matière fibreuse et se compose de fibres présentant une finesse de fibres de 11 dtex au maximum.

16. Procédé de fabrication d'une bande de matière fibreuse, en particulier d'une bande de papier, de carton ou d'essuie-tout, à l'aide d'une section de presse (10) selon l'une quelconque des revendications précédentes, dans lequel la matière fibreuse, que l'on utilise pour la fabrication de la bande de matière fibreuse (1), a été obtenue pour au moins 60 %, de préférence pour au moins 80%, à partir de vieux papiers.

17. Procédé selon la revendication 16, **caractérisé en ce que** la bande de matière fibreuse (1) est une bande de papier journal présentant un grammage compris entre 30 et 52 g/m², ou une bande de papier d'emballage présentant un grammage compris entre 70 et 120 g/m².
